# EUROPÄISCHE PATENTSCHRIFT

(11) **EP 1 544 344 B1**
(45) Veröffentlichungstag und Bekanntmachung des Hinweises auf die Patenterteilung: **09.06.2010**
(21) Anmeldenummer: 04026797.3
(22) Anmeldetag: 11.11.2004
(51) Int. Cl.: D06F 37/26

(54) **Frontbeschickbare Waschmaschine und Verfahren zur Herstellung einer solchen Waschmaschine**
Front-loading washing maschine and process for manufacturing such a washing machine
Machine à laver à chargement frontal et procédé pour la production d'une telle machine à laver

(30) Priorität: 15.12.2003 DE 10359011
(43) Veröffentlichungstag der Anmeldung: 22.06.2005
(73) Patentinhaber: Miele & Cie. KG, 33332 Gütersloh (DE)
(72) Erfinder: Brinkmann, Martin, 33397 Rietberg (DE); Brockschmidt, Egon, 33334 Gütersloh (DE); Knoke, Matthias, 33378 Rheda-Wiedenbrück (DE); Kratzsch, Andreas, Dr., 33719 Bielefeld (DE); Kretschmer, Ralf, 33378 Rheda Wiedenbrück (DE); Sebeikat, Wilhelm, 33415 Verl (DE)

(56) Entgegenhaltungen:
- EP-A- 1 321 559
- DE-B3- 10 237 017
- DE-U1- 29 518 631

## Beschreibung

Die Erfindung betrifft eine frontbeschickbare Waschmaschine mit einem Gehäuse, mit einem schwingend darin aufgehängten, zylindrischen Laugenbehälter, in dem eine ebenfalls zylindrische Trommel drehbar angeordnet ist, wobei die vorderen Kappen der Trommel und des Laugenbehälters und die Gehäusefront mit im wesentlichen kreisrunden, eine gemeinsame Achse aufweisenden Beschickungsöffnungen ausgestattet sind, mit einem elastomeren Faltenbalg, welcher die Laugenbehälterkappe und die Gehäusefront im Randbereich der Beschickungsöffnungen flüssigkeitsdicht verbindet und welcher eine zur gemeinsamen Achse gerichtete Falte aufweist, und mit einem wenigstens teilweise elastomeren Fortsatz, welcher in den Zwischenraum zwischen der Falte und dem Rand der Beschickungsöffnung der Trommel ragt, wobei der Rand, das obere Ende des Fortsatzes und ein Teil der Falte in axialer Richtung wenigstens annähernd fluchten. Die Erfindung betrifft außerdem ein Verfahren zur Herstellung einer solchen Waschmaschine.

Eine Waschmaschine der eingangs genannten Art ist aus der DE 295 18 631 U1 oder der DE 90 15 420 U1 bekannt. Bei Waschmaschinen dieser Art ist die Falte dazu vorgesehen, unwuchtbedingte Schwingungen beim Schleudern abzufangen, die eine Relativbewegung des Laugenbehälters zum Gehäuse verursachen. Um einen Verschleiß des Faltenbalgs im Bereich der Falte durch Reibung am drehenden Rand der Beschickungsöffnung der Trommel (Trommelrand) zu vermeiden, muss der Abstand zwischen Trommelrand und Falte ausreichend groß sein. Dies führt dazu, dass Wäsche, die über den Trommelrand hinausragt, sehr tief in diesen Spalt rutschen kann und dann aufgrund der verstärkten Haftreibung an der drehenden Trommel auf der einen Seite und am ortsfesten Laugenbehälter auf der anderen Seite zerreißt. Der in der DE 90 15 420 U1 in Figur 2 dargestellte Fortsatz wirkt als Wäscheabweiser, indem er den Spalt zwischen Trommelrand und Spalte verkleinert und dadurch das Einziehen der Wäsche verhindert. Eine Reibung des Fortsatzes an der Trommel ist unkritisch, da sein Verschleiß nicht die Dichtigkeit des Faltenbalgs gefährdet.

Aus der nachveröffentlichten Patenschrift DE 102 37 017 B3 bzw. der gemäß Artikel 54 (3) EPÜ zum Stand der Technik zählenden EP 1 389 642 A1 ist eine Waschmaschine bekannt, die im Bereich des oberen Scheitelpunktes der Beschickungsöffnung der Trommel einen Wäscheabweiser besitzt. Dieser Wäscheabweiser ragt in den Zwischenraum zwischen der Falte eines elastomeren Faltenbalgs und dem Rand der Beschickungsöffnung der Trommel. Durch eine L-förmige Abwinkelung in Richtung des Innenraums der Trommel wird eingezogene Wäsche zuverlässig aus der Falte bzw. aus dem Spalt herausgeleitet, wodurch sie wieder lose in die Trommel zurückfällt. Hierfür muss im umlaufenden Rand des Faltenbalgs im Bereich des Wäscheabweisers eine Ausformung vorgesehen werden, damit der Wäscheabweiser zwischen Faltenbalg und dem Rand der Beschickungsöffnung der Trommel herausragen kann. Somit ist dieser Bereich des Faltenbalgs anfällig für vorzeitigen Verschleiß.

Es hat sich aber gezeigt, dass die Funktion des Abweiserprinzips einer exakten Spalteinstellung und damit einer hohen Formstabilität des Hammers bedarf. Verengungen des Spalts führen nämlich zum Einklemmen von Wäschezipfeln und dadurch zum Wäscheverschleiß. Diese Voraussetzungen können bei Haushaltswaschmaschinen mit Beschickungsöffnungen bis zu 30 cm Durchmesser gut eingehalten werden. Bei größeren Öffnungen verringert sich die Formstabilität des Fortsatzes, außerdem wird bei der Montage die genaue Einhaltung des Spaltes mit zunehmendem Durchmesser des Faltenbalgs schwieriger.

Der Erfindung stellt sich somit das Problem, eine frontbeschickbare Waschmaschine der eingangs genannten Art zu offenbaren, bei der die Einhaltung eines gewünschten Spaltmaßes zwischen Fortsatz und Trommelrand während der Montage vereinfacht wird.

Erfindungsgemäß wird dieses Problem durch eine frontbeschickbare Waschmaschine mit den Merkmalen des Patentanspruchs 1 gelöst. Vorteilhafte Ausgestaltungen und Weiterbildungen der erfindungsgemäßen Waschmaschine ergeben sich aus den nachfolgenden Unteransprüchen 2 bis 14.

Die erfindungsgemäße Ausbildung der Laugenbehälterkappe im Randbereich ihrer Beschickungsöffnung und die Anbringung eines verschiebbaren Befestigungselements am Fortsatz ermöglichen seine einfache und trotzdem exakte Ausrichtung zum Trommelrand beim Einbau. Dabei kann das Befestigungselement in einem Vormontageschritt mit dem elastischen Teil des Fortsatzes verbunden werden.

In einer zweckmäßigen Ausführungsform ist der Haltesteg ringförmig ausgebildet.

In einer weiteren zweckmäßigen Ausführungsform ist das Befestigungselement als schlitzförmige Aufnahme ausgebildet.

In einer vorteilhaften Ausführungsform ist das Befestigungselement als Trägerring ausgebildet, welcher im Einbauzustand wenigstens teilweise an dem(den) Haltesteg(en) anliegt. Hierdurch kann das Befestigungselement in einfacher Weise auf dem Haltesteg verschoben werden.

In einer vorteilhaften Ausführungsform besitzen Haltesteg und Befestigungselement ineinandergreifende Gewinde. Hierbei ist gewährleistet, dass das Spaltmaß bei der Einstellung über den gesamten Umfang des Fortsatzes bzw. des Trommelrandes konstant bleibt, weil Verkantungen zwischen Befestigungselement und Haltesteg vermieden werden.

Es ist außerdem vorteilhaft, wenn das Befestigungselement abgewinkelt ist und ein senkrecht zum Haltesteg gerichteter Schenkel den im Querschnitt T-förmigen Fortsatz trägt. Hierdurch kann der Fortsatz in einfacher Weise gefertigt werden. Dies ist insbesondere dann der Fall, wenn der Fortsatz aus einem abgewinkelten Kunststoffkern und aus einem elastomeren Überzug besteht.

Es ist möglich, den elastomeren Teil des Fortsatzes an den Faltenbalg anzuformen. Alternativ kann der Fortsatz als separates Bauteil ausgebildet werden, weil dann dessen elastomerer Teil härter als der Faltenbalg sein kann. Durch die größere Härte wird der Verschleiß verringert und außerdem die Formstabilität erhöht. Außerdem wird die Montage erleichtert. Die separate Anbringung von Fortsatz und Faltenbalg ist insbesondere bei Laugenbehältern, bei denen wenigstens die Kappe aus Kunststoff hergestellt ist, in einfacher Weise dadurch möglich, dass zusätzlich zum Haltesteg ein Klemmsteg für den Faltenbalg angespritzt wird.

In einer weiteren zweckmäßigen Ausgestaltung besteht der Fortsatz mit einem zum Laugenbehälter hin abgewinkelten Rand aus einem harten Kunststoff oder einer harten elastomeren Komponente, an dem der aus einer weichen elastomeren Komponente bestehende Faltenbalg angeformt ist. Der in Richtung zum Laugenbehälter abgewinkelte Rand, der den Haltesteg des Laugenbehälters umfasst, wird mit einem umlaufenden Spannring geklemmt und somit befestigt.

Zum Schutz gegen Verrutschen des Fortsatzes auf dem Steg des Laugenbehälters in axialer Richtung ist es vorteilhaft, den abgewinkelten Steg und den Haltesteg des Laugenbehälters im Kontaktbereich mit einer ineinandergreifenden Wellenform, Zackenform oder Sägezahnform zu versehen.

Der Erfindung stellt sich außerdem das Problem, ein Verfahren zur Herstellung einer eingangs genannten Waschmaschine zu offenbaren, bei dem eine Einhaltung eines gewünschten Spaltmaßes zwischen Fortsatz und Trommelrand einfach möglich ist.

Erfindungsgemäß wird dieses Problem durch ein Verfahren mit den Merkmalen des Patentanspruchs 15 gelöst. Vorteilhafte Ausgestaltungen und Weiterbildungen des erfindungsgemäßen Verfahrens ergeben sich aus dem nachfolgenden Unteranspruch 16.

Ausführungsbeispiele der Erfindung sind in den Zeichnungen rein schematisch dargestellt und werden nachfolgend näher beschrieben. Die Figuren 1, 2, 3 und 4 zeigen Teilschnitte von erfindungsgemäß ausgebildeten Waschmaschinen im unteren Randbereich ihrer Beschickungsöffnung, die Figuren 1a, b, c und die Figuren 2 a, b, c zeigen den Fortsatz oder Teile hiervon als Einzelheit.

Die Waschmaschine besitzt in bekannter Weise ein Gehäuse, in dem ein zylindrischer Laugenbehälter schwingend aufgehängt ist. In dem Laugenbehälter ist eine ebenfalls zylindrische Trommel drehbar gelagert, wobei die Rotationsachse der Trommel und die Symmetrieachse des Laugenbehälters in etwa als gemeinsame Achse (6) zusammenfallen, welche in den dargestellten Beispielen horizontal verläuft, aber auch leicht nach hinten geneigt sein kann (nicht dargestellt). Die Frontkappen (2, 3) der Trommel und des Laugenbehälters sind mit kreisrunden Beschickungsöffnungen versehen. Dabei ist der zur Öffnung gerichtete Rand der Frontkappe (3) der Trommel um etwa 45° zum Trommeläußeren abgebogen und im äußeren Randbereich eingerollt. Dieser Bereich wird im Folgenden als Trommelrand (4) bezeichnet. Die Laugenbehälterkappe (2) kann aus Kunststoff (glasfaserverstärktem Polypropylen) oder aus Stahlblech hergestellt sein. In beiden Fällen ist der zur Öffnung gerichtete Rand der Frontkappe mit einem um 90° abgewinkelten, ringförmigen Haltesteg (5) ausgestattet. Für seine später beschriebene Funktion ist es wichtig, dass der Steg in dem in den Zeichnungen rechts dargestellten Randbereich keine Bördelung o. ä. besitzt, sondern sich lediglich in Richtung der Achse (6) erstreckt. Beim Kunststoff-Laugenbehälter wird der Haltesteg (5) angespritzt, beim Blech-Laugenbehälter durch Umbiegen des Randes hergestellt. In der Gehäusefront (1) ist ebenfalls eine Beschickungsöffnung vorhanden, die durch eine in den Zeichnungen nicht dargestellte Tür flüssigkeitsdicht verschlossen wird. Alle drei Beschickungsöffnungen schließen mit ihren Rändern Kreisflächen ein, die sich senkrecht und symmetrisch zur Achse (6) erstrecken.

Um den Austritt von Wasser aus dem Laugenbehälter ins Gehäuseinnere zu verhindern, sind Laugenbehälterkappe (2) und Gehäusefront (1) im Randbereich ihrer Beschickungsöffnungen durch einen Faltenbalg (7) aus EPDM mit einer Härte von 35 bis 40 Shore A verbunden. In Fig. 1 ist hierzu an die Laugenbehälterkappe (2), die aus Kunststoff besteht, ein Klemmsteg (8) angeformt, auf den der laugenbehälterseitige Rand (9) des Faltenbalgs (7) aufgesetzt und anschließend mit einem Spannring (10) befestigt wird. Die Figuren 2 und 3 zeigen Ausführungsformen, bei denen der Faltenbalg (7) an der Unterseite des Haltestegs (5) fixiert ist. Die Gehäusefront (1) ist im Randbereich (11) der Beschickungsöffnung gebördelt, so dass der gehäuseseitige Rand (12) des Faltenbalgs (7) ebenfalls mit einem Spannring (13) befestigt werden kann.

In den Spalt, der sich zwischen dem Trommelrand (4) und der zur Achse (6) gerichteten Falte (14) des Faltenbalgs (7) ausbildet, ist als Wäscheabweiser ein Fortsatz (15) eingebracht, von dem das obere Ende (15) bis in die Höhe der Verbindungslinie zwischen Trommelrand (4) und Oberkante der Falte (14) ragt, so dass diese drei Teile wenigstens annähernd axial fluchten. An seinem anderen Ende besitzt der Fortsatz (15) ein Befestigungselement, von dem sich wenigstens ein Teil in Richtung des Haltestegs (5) erstreckt. Fig. 1 zeigt eine Variante, bei der das Befestigungselement als abgewinkelter Trägerring (17) ausgebildet ist. Der waagerechte Schenkel (18) liegt wenigstens teilweise an dem Haltesteg (5) an, der senkrechte Schenkel (19) trägt ein im Querschnitt T-förmiges Elastomerteil (20) aus EPDM. Auf diese Weise kann der Trägerring über eine Schiebepassung (Fig. 1a), ein Gewinde (21) (Fig. 1 b) oder eine gezahnte Schnappverbindung (22) (Fig. 1 c) in Richtung der Achse (6) bewegt und damit der Abstand s zwischen dem oberen Ende (16) des Fortsatzes (15) und dem Trommelrand (4) eingestellt werden. Nach dem Ausrichten des Fortsatzes (15) kann eine dauerhafte Befestigung des Trägerrings (17) am Haltesteg (5) durch eine Schweißverbindung (23) (Fig. 1a), eine Sicherungsschraube (24) (Fig. 1 b) oder einen Klemmring (25) (Fig. 1 c) erfolgen, wobei alle Kombinationen der Einstellung des Spalts s und der dauerhaften Befestigung denkbar sind. Insbesondere bei der dauerhaften Befestigung durch eine Schweißverbindung (23) muss sichergestellt werden, dass Haltesteg (5) und Trägerring (17) aus dem gleichen Material bestehen.

Fig. 2 und die Figuren 2a, b und c zeigen Ausführungsbeispiele, bei denen das Befestigungselement als schlitzförmige Aufnahme (26) an den Fortsatz angeformt ist. Auch hier können die zuvor erwähnten Möglichkeiten zur Realisierung der Spalteinstellung und der dauerhaften Befestigung am Haltesteg frei variiert werden. In einigen Beispielen (Fig. 2, 2a und 2b) besteht der Fortsatz (15) aus einem Kunststoffkern (27) mit einem elastomeren Überzug (28), Fig. 2c zeigt einen einstückigen Fortsatz (15) aus Elastomer, beispielsweise EPDM. Alle Varianten besitzen eine angeformte Abweislippe (29), mit welcher verhindert wird, dass Kleinteile (Münzen, Nägel etc.), welche in den Taschen der Wäschestücke vergessen wurden, in den Bereich zwischen Trommel- und Laugenbehältermantel wandern und anschließend Schaden im Ablaufbereich des Laugenbehälters anrichten.

Sowohl bei den Ausführungsbeispielen nach Fig. 1, 1a, 1b und 1c als auch bei dem Ausführungsbeispiel nach Fig. 2c hat es sich bewährt, für den elastomeren Teil (20) oder den Überzug (27) des Fortsatzes (15) ein Material zu verwenden, welches eine größere Härte als der Faltenbalg (7) besitzt. Hierdurch wird eine höhere Formstabilität und Abriebfestigkeit sichergestellt, was wiederum ein konstantes Spaltmaß s über die gesamte Lebensdauer der Waschmaschine gewährleistet. Bei diesen Ausführungsbeispielen kann außerdem auf dass obere Ende (16) des Fortsatzes (15) ein Hüllring aus Chromstahl aufgesetzt werden (nicht dargestellt).

Fig. 3 zeigt eine Variante, bei welcher der elastomere Teil des Fortsatzes an den Faltenbalg angeformt ist. Dieser Teil besitzt einen Aufnahmeschlitz (30), in dem wie in der Ausführungsform nach Figur 1 ein abgewinkelter Trägerring (17) gehalten wird. Auf diese Weise ist es möglich, nach dem Ausrichten des Fortsatzes (15) diesen zusammen mit dem Faltenbalg (7) mit nur einem Spannring (10) zu befestigen. Dabei muss jedoch der Nachteil in Kauf genommen werden, dass der Fortsatz (15) auch aus einem weniger harten Material besteht, welches zur Fertigung des Faltenbalgs (7) zwingend verwendet werden muss.

Fig. 4 zeigt eine Variante, bei welcher der Fortsatz (15a) mit dem Faltenbalg (7a) einstückig ausgeführt ist, wobei der Fortsatz (15a) aus einem harten Kunststoff und der Faltenbalg (7a) aus einem weichen Material, beispielsweise aus einem weichen Elastomer besteht. Dies kann beispielsweise in einem Zweikomponenten-Spritzgussverfahren hergestellt werden. Als Alternative hierzu kann der aus einer weichen elastomeren Komponente bestehende Faltenbalg (7a) an den Fortsatz (15a) angeklebt oder angeschweißt werden. An der Unterseite des Fortsatzes (15a) ist in Richtung des Laugenbehälters eine Abwinkelung (9a) angeformt, die über den Haltesteg (5) des Laugenbehälters geschoben wird. Mit einem Spannring (10) wird die Abwinkelung (9a) auf den Haltesteg (5) geklemmt, wodurch der Fortsatz (15a) am Haltesteg (9a) befestigt wird. Damit der Fortsatz (15a) sich nicht in axialer Richtung verschieben kann oder beim Montageprozess in einer bevorzugte Position fixiert wird, weist die Abwinkelung (9a) und der Haltesteg (5) im Kontaktbereich eine ineinandergreifende Wellenform (21a), dreiecksförmige Zackenform (22a) gemäß Fig. 4a oder eine Sägezahnform (22b) gemäß Fig. 4b auf.

## Patentansprüche

1. Frontbeschickbare Waschmaschine mit einem Gehäuse, mit einem schwingend darin aufgehängten, zylindrischen Laugenbehälter, in dem eine ebenfalls zylindrische Trommel drehbar angeordnet ist, wobei die vorderen Kappen (2, 3) der Trommel und des Laugenbehälters und die Gehäusefront (1) mit im wesentlichen kreisrunden, eine gemeinsame Achse (6) aufweisenden Beschickungsöffnungen ausgestattet sind, mit einem elastomeren Faltenbalg (7, 7a), welcher die Laugenbehälterkappe (2) und die Gehäusefront (1) im Randbereich der Beschickungsöffnungen flüssigkeitsdicht verbindet und welcher eine zur gemeinsamen Achse (6) gerichtete Falte (14) aufweist, und mit einem wenigstens teilweise elastomeren Fortsatz (15, 15a), welcher in den Zwischenraum zwischen der Falte (14) und dem Rand (4) der Beschickungsöffnung der Trommel ragt, wobei der Rand (4), das obere Ende (16) des Fortsatzes (15, 15a) und ein Teil der Falte (14) in axialer Richtung wenigstens annähernd fluchten,
**dadurch gekennzeichnet,**
**dass** an der Laugenbehälterkappe (2) im Randbereich ihrer Beschickungsöffnung mindestens ein Haltesteg (5) angeordnet ist, welcher sich lediglich in Richtung der gemeinsamen Achse (6) erstreckt, und dass der Fortsatz (15, 15a) ein Befestigungselement (17, 26) aufweist, welches zur Ausrichtung des Fortsatzes (15,15a) auf einen vorgegebenen Abstand (s) zum Rand (4) der Beschickungsöffnung der Trommel auf dem Haltesteg (5) in Richtung der gemeinsamen Achse (6) verschiebbar ist und am Haltesteg (5) fixiert werden kann.

2. Frontbeschickbare Waschmaschine nach Anspruch 1,
**dadurch gekennzeichnet,**
**dass** der Haltesteg (5) ringförmig ausgebildet ist.

3. Frontbeschickbare Waschmaschine nach mindestens einem der Ansprüche 1 oder 2,
**dadurch gekennzeichnet,**
**dass** das Befestigungselement als schlitzförmige Aufnahme (26) ausgebildet ist.

4. Frontbeschickbare Waschmaschine nach mindestens einem der Ansprüche 1 oder 2,
**dadurch gekennzeichnet,**
**dass** das Befestigungselement als Trägerring (17) ausgebildet ist, welcher im Einbauzustand wenigstens teilweise an dem(den) Haltesteg(en) (5) anliegt.

5. Frontbeschickbare Waschmaschine nach Anspruch 2 und einem der Ansprüche 3 oder 4,
**dadurch gekennzeichnet,**
**dass** Haltesteg (5) und Befestigungselement (17, 26) ineinandergreifende Gewinde (21) besitzen.

6. Frontbeschickbare Waschmaschine nach mindestens einem der Ansprüche 4 oder 5,
**dadurch gekennzeichnet,**
**dass** der Trägerring (17) abgewinkelt ist und dass ein senkrecht zum Haltesteg (5) gerichteter Schenkel (19) ein im Querschnitt T-förmiges Teil (20) des Fortsatzes (15) trägt.

7. Frontbeschickbare Waschmaschine nach Anspruch 6,
**dadurch gekennzeichnet,**
**dass** der Fortsatz (15) aus einem abgewinkelten Kunststoffkern (27) und aus einem elastomeren Überzug (28) besteht.

8. Frontbeschickbare Waschmaschine nach mindestens einem der Ansprüche 1 bis 7,
**dadurch gekennzeichnet,**
**dass** der elastomere Teil des Fortsatzes (15) an den Faltenbalg (7) angeformt ist.

9. Frontbeschickbare Waschmaschine nach mindestens einem der Ansprüche 1 bis 7,
**dadurch gekennzeichnet,**
**dass** der Fortsatz (15) als vom Faltenbalg (7) getrenntes Bauteil ausgebildet ist.

10. Frontbeschickbare Waschmaschine nach Anspruch 9,
**dadurch gekennzeichnet,**
**dass** der elastomere Teil (20, 27) des Fortsatzes (15) eine größere Härte als der Faltenbalg (7) besitzt.

11. Frontbeschickbare Waschmaschine nach mindestens einem der Ansprüche 1 bis 6,
**dadurch gekennzeichnet**,
der Fortsatz (15a) mit einem zum Laugenbehälter hin abgewinkelten Rand (9a) aus einem harten Kunststoff oder einer harten elastomeren Komponente besteht, an dem der aus einer weichen elastomeren Komponente bestehende Faltenbalg (7a) angeformt ist, wobei der Rand (9a) an den Haltesteg (5) des Laugenbehälters mittels eines Spannringes (10) geklemmt wird.

12. Frontbeschickbare Waschmaschine nach Anspruch 11,
**dadurch gekennzeichnet,**
**dass** der abgewinkelte Rand (9a) des Fortsatzes (15a) und der Haltesteg (5) des Laugenbehälters eine ineinandergreifende Wellenform (21a) besitzen.

13. Frontbeschickbare Waschmaschine nach Anspruch 11,
**dadurch gekennzeichnet,**
**dass** der abgewinkelte Rand (9a) des Fortsatzes (15a) und der Haltesteg (5) des Laugenbehälters eine ineinandergreifende Zackenform (22a) besitzen.

14. Frontbeschickbare Waschmaschine nach Anspruch 11,
**dadurch gekennzeichnet,**
**dass** der abgewinkelte Rand (9a) des Fortsatzes (15a) und der Haltesteg (5) des Laugenbehälters eine ineinandergreifende Sägezahnform (22b) besitzen.

15. Verfahren zur Herstellung einer frontbeschickbare Waschmaschine nach mindestens einem der Ansprüche 1 bis 14,
**dadurch gekennzeichnet,**
**dass** nach dem Aufsetzen des Befestigungselements (17, 26) auf den Haltesteg (5) ein Ausrichten des Fortsatzes (15, 15a) auf einen vorgegebenen Abstand (s) zum Rand (4) der Beschickungsöffnung der Trommel erfolgt.

16. Verfahren zur Herstellung einer frontbeschickbare Waschmaschine nach Anspruch 15,
**dadurch gekennzeichnet,**
**dass** nach dem Ausrichten des Fortsatzes (15, 15a) das Befestigungselement (17, 26) am Haltesteg (5) fixiert wird.

## Claims

1. Front-loading washing machine, comprising a housing having a cylindrical suds container suspended therein in an oscillatory manner, in which a drum, which is also cylindrical, is rotatably mounted, the front panels (2, 3) of the drum and of the suds container and the housing front (1) being provided with substantially circular feed openings with a common axis (6), comprising an elastomeric bellows (7, 7a) which connects the suds container panel (2) and the housing front (1) in the edge region of the feed openings in a liquid-tight manner and has a fold (14) oriented towards the common axis (6), and comprising a projection (15, 15a) which is elastomeric at least in part and projects into the gap between the fold (14) and the edge (4) of the feed opening of the drum, the edge (4), the upper end (16) of the projection (15, 15a) and part of the fold (14) being at least approximately aligned in the axial direction,
**characterised in that**
at least one retaining web (5), which extends solely in the direction of the common axis (6), is arranged on the suds container panel (2) in the edge region of the feed opening thereof, and **in that** the projection (15, 15a) has a fixing member (17, 26) which can be displaced on the retaining web (5) in the direction of the common axis (6) to align the projection (15, 15a) at a predetermined distance (S) from the edge (4) of the feed opening of the drum and which can be fixed to the retaining web (5).

2. Front-loading washing machine according to claim 1,
**characterised in that**
the retaining web (5) is annular.

3. Front-loading washing machine according to at least one of claims 1 or 2,
**characterised in that**
the fixing member is formed as a slot-shaped recess (26).

4. Front-loading washing machine according to at least one of claims 1 or 2,
**characterised in that**
the fixing member is formed as a support ring (17) which when assembled is in contact at least in part with the retaining web(s) (5).

5. Front-loading washing machine according to claim 2 and either claim 3 or claim 4,
**characterised in that**
the retaining web (5) and the fixing member (17, 26) have interlocking threads (21).

6. Front-loading washing machine according to at least one of claims 4 or 5,
**characterised in that**
the support ring (17) is-angled, and **in that** a leg (19) directed perpendicular to the retaining web (5) supports a cross-sectionally T-shaped portion (20) of the projection (15).

7. Front-loading washing machine according to claim 6,
**characterised in that**
the projection (15) consists of an angled plastics material core (27) and an elastomeric coating (28).

8. Front-loading washing machine according to at least one of claims 1 to 7,
**characterised in that**
the elastomeric part of the projection (15) is integrally formed on the bellows (7).

9. Front-loading washing machine according to at least one of claims 1 to 7,
**characterised in that**
the projection (15) is formed as a separate component from the bellows (7).

10. Front-loading washing machine according to claim 9,
**characterised in that**
the elastomeric part (20, 27) of the projection (15) exhibits greater hardness than the bellows (7).

11. Front-loading washing machine according to at least one of claims 1 to 6,
**characterised in that**
the projection (15a), having an edge (9a) angled towards the suds container, consists of a rigid plastics material or a rigid elastomeric component, on which the bellows (7a), which consists of a flexible elastomeric component, is integrally formed, the edge (9a) is clamped to the retaining web (5) of the suds container by a clamping ring (10).

12. Front-loading washing machine according to claim 11,
**characterised in that**
the angled edge (9a) of the projection (15a) and the retaining web (5) of the suds container have an interlocking undulating shape (21 a).

13. Front-loading washing machine according to claim 11,
**characterised in that**
the angled edge (9a) of the projection (15a) and the retaining web (5) of the suds container have an interlocking toothed shape (22a).

14. Front-loading washing machine according to claim 11,
**characterised in that**
the angled edge (9a) of the projection (15a) and the retaining web (5) of the suds container have an interlocking serrated shape (22b).

15. Method of producing a front-loading washing machine according to at least one of claims 1 to 14,
**characterised in that**
after the fixing member (17, 26) is placed on the retaining web (5), the projection (15, 15a) is aligned at a predetermined distance (s) from the edge (4) of the feed opening of the drum.

16. Method of producing a front-loading washing machine according to claim 15,
**characterised in that**
after the projection (15, 15a) is aligned, the fixing element (17, 26) is fixed to the retaining web (5).

## Revendications

1. Machine à laver à chargement par l'avant avec un carter, avec une cuve cylindrique qui y est suspendue en oscillation, dans laquelle est disposé en rotation un tambour également cylindrique, les capots avant (2, 3) du tambour et de la cuve et l'avant du carter (1) étant équipés d'ouvertures de chargement essentiellement circulaires qui présentent un axe commun (6), avec un soufflet (7, 7a) en élastomère qui raccorde de façon étanche au liquide le capot de cuve (2) et l'avant de carter (1) dans la zone marginale des ouvertures de chargement et qui présente un pli (14) dirigé vers l'axe (6) commun, et avec un prolongement (15, 15a) au moins partiellement en élastomère qui dépasse dans l'espace intermédiaire entre le pli (14) et le bord (4) de l'ouverture de chargement du tambour, le bord (4), l'extrémité supérieure (16) du prolongement (15, 15a) et une partie du pli (14) étant au moins approximativement en affleurement dans la direction axiale,
**caractérisée en ce que**,
sur le capot de cuve (2), dans la zone marginale de son ouverture de chargement, il est disposé au moins une nervure de retenue (5) qui s'étend uniquement dans la direction de l'axe (6) commun, et **en ce que** le prolongement (15, 15a) présente un élément de fixation (17, 26) qui, pour l'alignement du prolongement (15, 15a), peut être poussé en direction de l'axe (6) commun à une distance prédéfinie (S) du bord (4) de l'ouverture de chargement du tambour sur la nervure de retenue (5), et peut être fixé sur la nervure de retenue (5).

2. Machine à laver à chargement par l'avant selon la revendication 1,
**caractérisée en ce que**
la nervure de retenue (5) est constituée de façon annulaire.

3. Machine à laver à chargement par l'avant selon au moins l'une des revendications 1 ou 2,
**caractérisée en ce que**
l'élément de fixation est constitué en tant que logement (26) en forme de fente.

4. Machine à laver à chargement par l'avant selon au moins l'une des revendications 1 ou 2,
**caractérisée en ce que**
l'élément de fixation est constitué en tant qu'anneau de support (17) qui, dans l'état monté, appuie au moins partiellement sur la ou les nervure(s) de retenue (5).

5. Machine à laver à chargement par l'avant selon la revendication 2 et selon l'une des revendications 3 ou 4,
**caractérisée en ce que**
la nervure de retenue (5) et l'élément de fixation (17, 26) possèdent des filets (21) engrenant mutuellement.

6. Machine à laver à chargement par l'avant selon au moins l'une des revendications 4 ou 5,
**caractérisée en ce que**
l'anneau de support (17) est coudé et **en ce qu'**une branche (19) dirigée perpendiculairement à la nervure de retenue (5) porte une partie (20) du prolongement (15) à section transversale en T.

7. Machine à laver à chargement par l'avant selon la revendication 6,
**caractérisée en ce que**
le prolongement (15) est composé d'un noyau en matière plastique (27) coudé et d'un revêtement (28) en élastomère.

8. Machine à laver à chargement par l'avant selon au moins l'une des revendications 1 à 7,
**caractérisée en ce que**
la partie en élastomère du prolongement (15) est formée sur le soufflet (7).

9. Machine à laver à chargement par l'avant selon au moins l'une des revendications 1 à 7,
**caractérisée en ce que**
le prolongement (15) est constitué en tant que composant séparé du soufflet (7).

10. Machine à laver à chargement par l'avant selon la revendication 9,
**caractérisée en ce que**
la partie en élastomère (20, 27) du prolongement (15) possède une dureté plus grande que celle du soufflet (7).

11. Machine à laver à chargement par l'avant selon au moins l'une des revendications 1 à 6,
**caractérisée en ce que**
le prolongement (15a) se compose d'un bord (9a) coudé vers la cuve, réalisé en matière plastique dure ou en un composant élastomère dur, sur lequel est formé le soufflet (7a) composé d'un composant en élastomère souple, le bord (9a) étant serré sur la nervure de retenue (5) de la cuve au moyen d'une bague de serrage (10).

12. Machine à laver à chargement par l'avant selon la revendication 11,
**caractérisée en ce que**
le bord (9a) coudé du prolongement (15a) et la nervure de retenue (5) de la cuve possèdent une forme ondulée (21 a) en engrènement mutuel.

13. Machine à laver à chargement par l'avant selon la revendication 11,
**caractérisée en ce que**
le bord (9a) coudé du prolongement (15a) et la nervure de retenue (5) de la cuve possèdent une forme crénelée (22a) en engrènement mutuel.

14. Machine à laver à chargement par l'avant selon la revendication 11,
**caractérisée en ce que**
le bord (9a) coudé du prolongement (15a) et la nervure de retenue (5) de la cuve possèdent une forme en dents de scie (22b) en engrènement mutuel.

15. Procédé de fabrication d'une machine à laver à chargement par l'avant selon au moins l'une des revendications 1 à 14,
**caractérisé en ce que**,
après la pose de l'élément de fixation (17, 26) sur la nervure de retenue (5), il intervient un alignement du prolongement (15, 15a) sur une distance (s) prédéfinie par rapport au bord (4) de l'ouverture de chargement du tambour.

16. Procédé de fabrication d'une machine à laver à chargement par l'avant selon la revendication 15,
**caractérisé en ce que**,
après l'alignement du prolongement (15, 15a), l'élément de fixation (17, 26) est fixé sur la nervure de retenue (5).
